# EUROPÄISCHE PATENTSCHRIFT

(11) **EP 0 062 702 B1**
(45) Veröffentlichungstag und Bekanntmachung des Hinweises auf die Patenterteilung: **09.10.1985**
(21) Anmeldenummer: 81109428.3
(22) Anmeldetag: 30.10.1981
(51) Int. Cl.: G09G 1/28

(54) **Anordnung zum Darstellen von Zeichen an einem Bildschirm**
System for displaying characters on a screen
Dispositif d'affichage de caractères sur un écran

(30) Priorität: 27.03.1981 DE 3112249
(43) Veröffentlichungstag der Anmeldung: 20.10.1982
(73) Patentinhaber: SIEMENS AKTIENGESELLSCHAFT, 80333 München (DE)
(72) Erfinder: Popp, Otmar, D-8000 München 21 (DE); Gutmann, Bernhard, D-8000 München 70 (DE)

## Beschreibung

Die Erfindung bezieht sich auf eine Anordnung zum Darstellen von Zeichen an einem Bildschirm einer Anzeigeeinheit gemäß dem Oberbegriff des Patentanspruches.

Bei den neuen Telekommunikationsdiensten Bildschirmtext (interactive-Videotex) und Videotext (Broadcast Videotex) ist es möglich, mit Hilfe eines Fernsehgeräts zusätzlich zu den üblichen Fernsehbildern auch Zeichen und grafische Muster darzustellen. Unter den Zeichen werden in diesem Zusammenhang alphanumerische Zeichen und Sonderzeichen sowie linienförmige grafische Zeichen verstanden, während unter grafischen Mustern verhältnismäßig rohe grafische Darstellungen verstanden werden.

Bei der Darstellung der Zeichen und grafischen Muster wird der Bildschirminhalt, der als Seite bezeichnet wird, beispielsweise in 960 Zeichenfelder eingeteilt, die in 24 Zeilen mit jeweils 40 Zeichenfeldern angeordnet sind. Bei einer Darstellung von alphanumerischen Zeichen ist in jedem Zeichenfeld ein Zeichen dargestellt. Das Zeichenfeld besteht in diesem Fall aus 8 x 10 oder 8 x 12 Bildpunkten, mittels denen die einzelnen Zeichen dargestellt werden. Mit dem gleichen Raster können auch feine grafische Zeichen dargestellt werden, die sich über ein oder mehrere Zeichenfelder erstrecken können. Bei einer Darstellung der grafischen Muster wird jedes Feld in 2 x 3 Grafikelemente aufgeteilt und die grafischen Muster können aus den möglichen Kombinationen von hellen und dunklen Grafikelementen aufgebaut werden.

Die Darstellung der Zeichen und grafischen Muster kann in den beim Fernsehen üblichen Grundfarben rot, grün und blau und deren Komplementärfarben gelb, cyan und magenta sowie in weiß und schwarz erfolgen. Bei der Darstellung können diese Farben auch als Hintergrundfarben ausgewählt werden.

Bei der Darstellung von Zeichen in verhältnismäßig dunklen Farben, wie beispielsweise rot oder blau auf dunklem Hintergrund, wurde festgestellt, daß wegen der relativ geringen Leuchtintensität und der gleichzeitig geringen spektralen Augenempfindlichkeit für rot un blau die Zeichen schwer lesbar und erkennbar sind. Grobe grafische Muster, die in roter oder blauer Farbe dargestellt werden, sind jedoch gut erkennbar.

Aus der US-PS 3,829,613 ist eine Anordnung zum Darstellen von Zeichen an einem Bildschirm einer Anzeigeeinheit bekannt, bei der die Helligkeit der unterschiedlichen Farben in Abhängigkeit von diesen selbst gesteuert wird, wenn vom Inhalt des Bildschirms eine mehrfarbige fotografische Aufnahme gemacht wird. Zu diesem Zweck wird die Zeitdauer, während der die Zeichen in den verschiedenen Farben dargestellt werden, in Abhängigkeit von den Farben verändert, um eine unterschiedliche Belichtungszeit für die verschiedenen Farben zu erreichen. Für einen Betrachter der Zeichen am Bildschirm wird auf diese Weise allenfalls nur eine geringfügige Aufhellung erreicht, da dann wenn ein Betrachter sich die Zeichen für eine längere Zeitdauer ansehen will, es nicht möglich ist, die Darstellung der helleren Zeichen früher zu beenden.

Aus der DE-OS 27 40 329 und der EP-OS 0 004 197 ist est bereits bekannt, die Helligkeit der Farben zu verändern, wenn anstelle von Fernsehbildern Videotexseiten am Bildschirm eines Fernsehgeräts dargestellt werden. Die Einstellung der Helligkeit der Farben bei der Darstellung der Videotexseiten im Verhältnis zu der Helligkeit der Farben bei der Darstellung eines Fernsehbilds erfolgt bei einem einmaligen Abgleich und gilt sowohl für die Darstellung der Zeichen als auch für die Darstellung der grafischen Muster. Bei einer derartigen Einstellung der Helligkeit der Farben besteht jedoch die Gefahr, daß entweder bei der Darstellung der grafischen Muster die verhältnismäßig hellen Farben wie weiß, gelb und cyan relativ zu den verhältnismäßig dunklen Farben wie rot und blau zu stark aufgehellt werden, oder bei der Darstellung der Zeichen die verhältnismäßig dunklen Farben wie rot oder blau zu wenig aufgehellt werden. Dies trifft insbesondere dann zu, wenn auf einer Videotexseite sowohl Zeichen als auch grafische Muster dargestellt werden und verhältnismäßig dunkle Zeichen in der Nähe von großen hellen Flächen dargestellt werden.

Der Erfindung liegt daher die Aufgabe zugrunde, eine Anordnung anzugeben, mittels der eine besonders gute Lesbarkeit von Zeichen mit unterschiedlichen Farben an einem Bildschirm einer Anzeigeeinheit erreicht wird, wenn mittels der Anzeigeeinheit auch grafische Muster und/ oder mehrfarbige Fernsehbilder dargestellt werden.

Erfindungsgemäß wird die Aufgabe bei der Anordnung der eingangs genannten Art durch die im kennzeichnenden Teil des Patentanspruches 1 angegebenen Merkmale gelöst.

Die Anordnung gemäß der Erfindung hat den Vorteil, daß sie einen geringen Aufwand erfordert und ohne weiteres in vorhandene Anzeigeeinheiten eingebaut werden kann. Für den Betrachter erscheint ein angenehmes Bild am Bildschirm. Gegenüber einer Erhöhung der Gesamthelligkeit hat die Anordnung den Vorteil, daß ein Flimmern der verhältnismäßig hellen Farben vermieden wird und daß die Farben bei der Darstellung der grafischen Muster oder der Fernsehbilder nicht verändert werden. Auch bleibt bei der Darstellung der Zeichen der Farbton erhalten, da die Farben lediglich aufgehellt werden. Die Mischfarben werden nicht verändert und der Farbkontrast bleibt damit ebenfalls erhalten.

Eine Möglichkeit der relativen Aufhellung der verhältnismäßig dunklen Farben besteht darin, daß die Steuersignale die Helligkeit der dargestellten Zeichen durch Hinzufügen von entsprechenden Anteilen der Grundfarben erhöhen.

Eine weitere Möglichkeit der relativen Aufhellung der verhältnismäßig dunklen Farben besteht darin, daß die Steuereinheit bei der Darstellung der Zeichen in den verhältnismäßig dunklen Farben die Gesamthelligkeit der Darstellung am Bildschirm erhöht und Signale erzeugt, mittels denen die Helligkeit der dargestellten verhältnismäßig hellen Farben vermindert wird.

Falls eine Decodiereinheit vorgesehen ist, die den jeweils darzustellenden Zeichen geordnete Farbsignale an die Anzeigeeinheit abgibt und die einen Bildspeicher enthält, in dem den Zeichen und den zugehörigen Farben zugeordnete Datenwörter gespeichert sind, wird eine vorteilhafte Ausführungsform der Anordnung dadurch erreicht, daß die Steuereinheit einen Umsetzer enthält, der den verhältnismäßig dunklen Farben zugeordnete erste Codewörter in zweite Codewörter umsetzt, die den entsprechenden aufgehellten Farben zugeordnet sind. Insbesondere ist es vorteilhaft, daß der Umsetzer dem Bildspeicher vorgeschaltet ist, in dem anstelle der ersten Codewörter die zweiten Codewörter speicherbar sind. Eine weitere Möglichkeit besteht darin, daß der Umsetzer zwischen dem Bildspeicher und einem Bildwiederholspeicher angeordnet ist. Der Bildwiederholspeicher muß dabei nicht den Inhalt einer vollständigen Seite enthalten. Beispielsweise kann es ausreichend sein, wenn in dem Bildwiederholspeicher jeweils nur der Inhalt einer Zeile gespeichert ist.

Eine gute Lesbarkeit der Zeichen kann auch dadurch erreicht werden, daß die Anzeigeeinheit die Zeichen mit erhöhter Bildwechselfrequenz darstellt und daß die Zeichen mit den verhältnismäßig dunklen Farben häufiger dargestellt werden als die Zeichen mit verhältnismäßig hellen Farben oder daß die Steuereinheit an die Anzeigeeinheit Signale abgibt, mittels denen die Helligkeitssignale bei der Darstellung der Zeichen in verhältnismäßig hellen Farben periodisch kurzzeitig gesperrt werden.

Insbesondere bei der Verwendung eines flachen Bildschirms, bei dem die Darstellung unter Verwendung einer Vielzahl von Leuchtpunkten erfolgt, ist es vorteilhaft, daß die Steuereinheit Signale erzeugt, die bei der Darstellung der Zeichen mit den verhältnismäßig dunklen Farben eine Darstellung mit mehr Leuchtpunkten an der Anzeigeeinheit auslöst als bei der Darstellung der Zeichen mit den verhältnismäßig hellen Farben.

Im folgenden werden vorteilhafte Ausführungsformen der Anordnung gemäß der Erfindung anhand von Zeichnungen näher beschrieben. Es zeigen :
Figur 1 einen Ausschnitt aus einer Videotexseite,
Figur 2 eine erste Ausführungsform der Anordnung,
Figur 3 eine zweite Ausführungsform der Anordnung,
Figur 4 eine dritte Ausführungsform der Anordnung.

Bei dem in Figur 1 dargestellten Ausschnitt aus einer Videotexseite sind Zeichen AZ und GZ und ein grafisches Muster GM dargestellt. Als Zeichen sind alphanumerische Zeichen AZ und ein aus feinen Linien gebildetes grafisches Zeichen GZ dargestellt. Die Zeichen AZ und GZ und das grafische Muster GM sind in Zeichenfeldern ZF angeordnet, deren Begrenzungen nur aus Gründen der Verständlichkeit dargestellt sind, jedoch am Bildschirm nicht sichtbar sind. Jedes Zeichenfeld ZF wird bei der Darstellung von Zeichen in ein nicht sichtbares Raster von 8 x 12 Bildpunkten BP eingeteilt. Durch die unterschiedlichen Helligkeiten der Bildpunkte BP werden die Zeichen AZ am Bildschirm dargestellt. Die grafischen Zeichen GZ können in demselben Raster dargestellt werden wie die alphanumerischen Zeichen AZ. Sie können sich auch über mehrere Zeichenfelder ZF erstrecken. Die Zeichen AZ und GZ können in den drei Grundfarben rot, grün, blau, den Mischfarben gelb, cyan und magenta und in den Farben schwarz und weiß dargestellt werden. Innerhalb eines Zeichenfeldes ZF kann die Farbe jedoch nicht geändert werden. Als Hintergrund können ebenfalls die Grundfarben, die Mischfarben und die Farben schwarz und weiß verwendet werden.

Bei der Darstellung der grafischen Muster GM werden die Zeichenfelder ZF in 2 x 3 Grafikelemente GE eingeteilt. Die grafischen Muster GM werden dann aus Zeichenfeldern ZF mit unterschiedlichen Kombinationen der Grafikelemente GE dargestellt. Die Grafikelemente GE und die Hintergrundfarbe können ebenfalls die Grundfarben, die Mischfarben und die Farben schwarz und weiß annehmen.

Falls die Darstellung der Zeichen AZ und GZ auf dem Bildschirm in verhältnismäßig dunklen Farben wie rot oder blau erfolgt, besteht, insbesondere bei einem dunklen Hintergrund die Gefahr, daß die Zeichen AZ, GZ nicht gut lesbar sind. Dies ist insbesondere dann der Fall, wenn, wie in Figur 1 dargestellt, ein grafisches Muster GM beispielsweise mit einer verhältnismäßig hellen Farben, wie weiß, gelb oder cyan sehr nahe an die Zeichen AZ oder GZ in blauer oder roter Farbe heranreicht.

Weiterhin wurde festgestellt, daß bei einer reinen Darstellung von Zeichen diese schlecht lesbar sind, wenn ein Teil der Videotexseite mit Zeichen mit verhältnismäßig heller Farbe beschrieben ist und ein weiterer abgesetzter Teil in einer verhältnismäßig dunklen Farbe beschrieben ist.

Bei der in Figur 2 dargestellten ersten Ausführungsform der Anordnung ist zwischen einer Bildsteuereinheit BST und einer Anzeigeeineheit AE, die mit dem Bildschirm versehen ist, eine Steuereinheit SE angeordnet. Die Bildsteuereinheit BST ist in bekannter Weise ausgebildet. Sie enthält Umschalteinheiten, über die wahlweise von einem Fernsehempfänger kommende Farbsignale oder von einem Videotexdecoder kommende Farbsignale zur Anzeigeeinheit AE durchgeschaltet werden. Derartige Umschalteinheiten sind allgemein bekannt und beispielsweise in der Zeitschrift « Wireless World » Mai 1976, Seiten 64-68 beschrieben.

Die den Grundfarben rot, grün und blau zugeordneten Farbsignale R, G und B werden über Verzögerungsglieder V der Anzeigeeinheit AE zugeführt. Außerdem werden die Farbsignale R, G, B der Steuereinheit SE zugeführt. Bei der Darstellung von Fernsehbildern an der Anzeigeeinheit AE sind die Farbsignale Analogsignale, deren Momentanwerte die jeweils darzustellende Farben und deren Helligkeit festlegen. Bei der Darstellung der Zeichen und der grafischen Muster sind die Farbsignale binäre Signale, die die Binärwerte 0 oder 1 annehmen. Bei der Darstellung der Farbe rot hat beispielsweise nur das Farbsignal R den Binärwert 1. In entsprechender Weise hat bie der Darstellung der Farbe blau bzw. grün nur das Farbsignal B bzw. G den Binärwert 1. Die Farbe schwarz wird dadurch dargestellt, daß alle Farbsignale den Binärwert 0 haben und bei der Darstellung der Farbe weiß haben halle Farbsignale den Binärwert 1. Die Mischfarben gelb, cyan und magenta werden dadurch dargestellt, daß jeweils die Farbsignale R und G, G und B bzw. R und B den Binärwert 1 haben.

Wenn der Videotexdecoder feststelt, daß eine Videotexseite dargestellt werden soll, werden die entsprechenden Farbsignale R, G und B der Anzeigeeinheit AE zugeführt. Bei der Darstellung der grafischen Muster GM und bei der Darstellung der Hintergrundfarben werden die Farbsignale in bekannter Weise der Anzeigeeinheit AE zugeführt. Bei der Darstellung von alphanumerischen Zeichen AZ oder grafischen Zeichen GZ erzeugt die Bildsteuereinheit BST entsprechende Signale SAZ bzw. SGZ. Wenn eines dieser Signale auftritt, gibt ein ODER-Glied G1 in der Steuereinheit SE ein Signal S1 an zwei UND-Glieder U1 und U2 ab. Wenn die Zeichen in blauer Farbe dargestellt werden sollen, hat das Farbsignal B den Binärwert 1, während die Farbsignale R und G die Binärwerte 0 haben. In diesem Fall gibt das UND-Glied U1 ein Signal S2 über eine Schaltstufe SS1 und ein analoges ODER-Glied G2 als Signal S3 an die Anzeigeeinheit AE ab. Unter Verwendung dieses Signals S3, das als Helligkeitssignal dient, werden die blauen Zeichen relativ zu den verhältnismäßig hellen Farben, wie weiß, gelb oder cyan, aufgehellt dargestellt. Die Aufhellung kann in bekannter Weise dadurch erfolgen, daß in der Anzeigeeinheit AE geringe Anteile der Grundfarben rot und grün durch entsprechende Zusatzfarbsignale erzeugt werden. Es ist auch möglich, das Signal S3 dem Gitter einer als Kathodenstrahlröhre ausgebildeten Bildröhre zuzuführen, um die Helligkeit zu erhöhen. In entsprechender Weise wie bei der Darstellung der Zeichen in blauer Farbe wird mittels des UND-Glieds U2 ein Signal S4 erzeugt, das bei der Darstellung der Zeichen in roter Farbe diese aufhellt. Unter Verwendung der Schaltstufen SS1 und SS2 kann die Amplitude der Signale S2 bzw. der Signale S4 und damit der Signale S3 verändert werden, so daß die Grundfarben rot und blau unterschiedlich stark aufgehellt werden können. Hierbei ist es insbesondere vorteilhaft, wenn die blaue Farbe stärker aufgehellt wird als die rote Farbe. Die Verzögerungsglieder V sind zum Ausgleich von zusätzlichen Laufzeiten vorgesehen, die durch die UND-Glieder U1 und U2, durch die Schaltstufen SS1 und SS2 und das ODER-Glied G2 entstehen, so daß die Signale S3 gleichzeitig mit den entsprechenden Farbsignalen auftreten.

Mit Hilfe der Steuereinheit SE wird auf einfache Weise erreicht, daß bei der Darstellung von Zeichen in den verhältnismäßig durklen Farben rot und blau diese relativ zu den verhältnismäßig hellen Farben aufgehellt werden.

Die relative Aufhellung der verhältnismäßig dunklen Farben kann auch dadurch erfolgen, daß die Anzeigeeinheit AE für eine höhere Bildwechselfrequenz ausgelegt wird und daß die Zeichen AZ und GZ mit verhältnismäßig hellen Farben mit einer geringeren Bildwechselfrequenz dargestellt werden als die Zeichen AZ und GZ mit verhältnismäßig dunklen Farben. In diesem Fall wird mit dem Signal S3 eine höhere Bildwechselfrequenz eingestellt, so daß dann die verhältnismäßig dunklen Farben aufgehellt erscheinen.

Falls als Bildschirm ein aus einer Vielzahl von Leuchtpunkten gebildeter Bildschirm, beispielsweise ein flacher Bildschirm, vorgesehen ist, kann die relative Aufhellung der verhältnismäßig dunklen Farben dadurch erfolgen, daß die verhältnismäßig hellen Farben mit einer geringeren Anzahl von Leuchtpunkten dargestellt werden, während durch das Signal S3 veranlaßt wird, daß bei der Darstellung der Zeichen in den verhältnismäßig dunklen Farben entsprechend mehr Leuchtpunkte benutzt werden.

Bei der in Figur 3 dargestellten Anordnung wird die relative Aufhellung der verhältnismäßig dunklen Farben dadurch erreicht, daß die Gesamthelligkeit bei der Darstellung von Videotexseiten erhöht wird und daß bei der Darstellung von grafischen Mustern GM oder bei der Darstellung von Hintergrundfarben die verhältnismäßig hellen Farben selektiv abgedunkelt werden. Der Videotexdecoder in der Bildsteuereinheit BST gibt außer den Farbsignalen R, G und B wieder die Signale SAZ bzw. SGZ ab. Bei der Darstellung der grafischen Muster GM oder bei der Darstellung des Hintergrunds haben die Signale SAZ und SGZ jeweils den Binärwert 0, so daß drei UND-Glieder U3 bis U5 freigegeben werden. Wenn das grafische Muster GM oder der Hintergrund in den Farben weiß, gelb oder cyan dargestellt werden soll, geben die UND-Glieder U3, U4 bzw. U5 ein Signal S5, S6 bzw. S7 ab, das über eine Schaltstufe SS3, SS4 bzw. SS5 und ein analoges ODER-Glied G3 als Signal S8 der Anzeigeeinheit AE zugeführt wird und diese Farben abdunkelt, so daß die verhältnismäßig dunklen Farben auch auf diese Weise relativ zu den verhältnismäßig hellen Farben aufgehellt erscheinen. Die Verzögerungsglieder V sind wiederum vorgesehen, um die Verzögerungszeiten durch die UND-Glieder U3 bis U5, die Schaltstufen SS3 bis SS5 und das ODER-Glied G3 auszugleichen. Durch die Schaltstufen SS3 bis SS5 kann wiederum der Grad der Abdunklung für jede Farbe einzeln eingestellt werden. Das Signal S8 wird zweckmäßigerweise dem Gitter der Kathodenstrahlröhre zugeführt, um die Helligkeit der entsprechenden Farben zu vermindern.

Falls die Darstellung an der Anzeigeeinheit mit einer erhöhten Bildwechselfrequenz erfolgt, kann das Signal S8 dazu verwendet werden, bei der Darstellung der verhältnismäßig hellen Farben die Bildwechselfrequenz zu vermindern, so daß auch hier die verhältnismäßig dunklen Farben aufgehellt erscheinen. Bei der Darstellung aus einer Vielzahl von Leuchtpunkten an einem flachen Bildschirm kann das Signal S8 dazu verwendet werden, die Anzahl der angesteuerten Leuchtpunkte bei der Darstellung der verhältnismäßig hellen Farben zu vermindern.

Eine weitere Möglichkeit zum selektiven Abdunkeln der verhältnismäßig hellen Farben besteht darin, daß unter Verwendung des Signals S8 das entsprechende Helligkeitssignal zerhackt, d. h. periodisch kurzzeitig unterbrochen wird. Dies kann beispielsweise durch eine UND-Verknüpfung mit einem von einem Oszillator abgegebenen Taktsignal erfolgen.

Bei dem in Figur 4 dargestellten Blockschaltbild ist die Steuereinheit SE Bestandteil der Bildsteuereinheit BST. Vom Videotexdecoder ist lediglich ein Bildspeicher BSP dargestellt, in dem den darzustellenden Zeichen und grafischen Mustern zugeordnete Datenwörter gespeichert sind.

Diese Datenwörter enthalten beispielsweise 16 Binärzeichen, wovon 8 den darzustellenden alphanumerischen Zeichen AZ oder den Grafikelementen GE zugeordnet sind und von denen weitere 8 Binärzeichen Steuerzeichen darstellen, die die Farbe oder die Art der Darstellung kennzeichnen oder die angeben, daß es sich um Datenwörter handelt, die den alphanumerischen Zeichen AZ oder den Grafikelementen GE zugeordnet sind. Für die Darstellung der Farben sind entsprechend den Farbsignalen R, G und B aus 3 Binärzeichen bestehende erste Codewörter vorgesehen.

Die Steuereinheit SE enthält einen Bildwiederholspeicher BWS, der beispielsweise den Inhalt einer Zeile am Bildschirm zwischenspeichert. Mit Ausnahme der den Farbsignalen zugeordneten ersten Codewörter werden alle übrigen Binärzeichen als Signale S9 dem Bildwiederholspeicher BWS unmittelbar zugeführt. Die Farbsignale werden über einen Umsetzer UM1 dem Bildwiederholspeicher BWS zugeführt.

Im Bildwiederholspeicher BWS sind mehr Speicherplätze für die Datenwörter vorgesehen, als im Bildspeicher BST. Anstelle von drei Binärzeichen für die ersten Codewörter sind vier Binärzeichen für zweite Codewörter in den Datenwörtern vorgesehen, so daß außer den Grundfarben, deren Komplementärfarben und den farben schwarz und weiß noch weitere Farben speicherbar sind. Als weitere Farben sind die Farben « aufgehelltes blau und « aufgehelltes rot vorgesehen. Wenn der Videotexdecoder die Signale SAZ oder SGZ abgibt und die Zeichen in den Farben rot oder blau dargestellt werden sollen, werden in den zweiten Codewörtern im Bildwiederholspeicher BWS die entsprechenden Kombinationen der Binärzeichen eingespeichert, die diesen aufgehellten Farben zugeordnet sind. Dem Bildwiederholspeicher BWS ist ein zweiter Umsetzer UM2 nachgeschaltet, der diesen vier Binärzeichen wieder drei Farbsignale R1, G1 und B1 zuordnet. Diese Farbsignale unterscheiden sich von den Farbsignalen R, G und B dadurch, daß bei der Darstellung der Zeichen in blauer Farbe auch die Farbsignale R1 und G1 vorgegebene Momentanwerte aufweisen und daß bei der Darstellung der Zeichen in roter Farbe auch die Farbsignale G1 und B1 vorgegebene Momentanwerte aufweisen, um aufgrund der additiven Mischung der Farben die blaue bzw. rote Farbe aufzuhellen.

Eine weitere Möglichkeit der Ausgestaltung der Bildsteuereinheit besteht darin, daß der Bildspeicher BSP bereits derart erweitert wird, daß für die Farben aus 4 Binärzeichen gebildete zweite Codewörter vorgesehen werden. In diesem Fall ist der Bildwiederholspeicher BWS nicht erforderlich und der Umsetzer UM1 wird dem Bildspeicher BSP vorgeschaltet.

Der Umsetzer UM2 kann auch derart ausgebildet sein, daß er, wie in den Figuren 2 und 3 dargestellt, zusätzliche Helligkeitssignale entsprechend den Signalen S3 bzw. S8 erzeugt, um das Gitter der Bildröhre anzusteuern, die Bildwechselfrequenz oder die Anzahl der angesteuerten Leuchtpunkte einer flachen Bildröhre zu verändern.

Der Umsetzer UM1 kann auch derart ausgebildet sein, daß er auch bei einer Darstellung von Zeichen die Farbsignale R, G und B unverändert an den Bildwiederholspeicher BWS weitergibt. Dies kann beispielsweise dann der Fall sein, wenn die Zeichen auf hellem Hintergrund dargestellt werden. Zu diesem Zweck kann der Umsetzer UM1 einen Speicher enthalten, in dem die für das jeweilige Zeichenfeld geltente Hintergrundfarbe zwischengespeichert wird und in Abhängigkeit von dessen Inhalt die Aufhellung der verhältnismäßig dunklen Farben erfolgen kann. Ein derartiger Zwischenspeicher kann auch bei den Anordnungen entsprechend den Figuren 2 oder 3 vorgesehen werden, so daß auch in diesem Fall die relative Aufhellung der verhältnismäßig dunklen Farben nur dann erfolgt, wenn diese auf einem dunklen Hintergrund dargestellt werden.

## Patentansprüche

1. Anordnung zum Darstellen von Zeichen an einem Bildschirm einer Anzeigeeinheit, an der die Zeichen in mehreren unterschiedlichen Farben darstellbar sind und an der die in verhältnismäßig dunklen Farben dargestellten Zeichen relativ zu den in verhältnismäßig hellen Farben dargestellten Zeichen aufgehellt dargestellt werden, dadurch gekennzeichnet, daß eine Steuereinheit (SE) vorgesehen ist, die bei der Darstellung der Zeichen (AZ, GZ) eine Aufhellung der verhältnismäßig dunklen Farben (R, B) auslösende Steuersignale (S3) an die Anzeigeeinheit (AE) abgibt und die bei der Darstellung von grafischen Mustern (GM) und/oder mehrfarbigen Fernsehbildern die Abgabe der Steuersignale (S3) sperrt.

2. Anordnung nach Anspruch 1, dadurch gekennzeichnet, daß die Steuersignale (S3) die Helligkeit der dargestellten Zeichen (AZ, GZ) durch Hinzufügen von entsprechenden Anteilen der Grundfärben (R, G, B) erhöhen.

3. Anordnung nach Anspruch 1, dadurch gekennzeichnet, daß die Steuereinheit (SE) bei der Darstellung der Zeichen (AZ, GZ) in den verhältnismäßig dunklen Farben (R, G) die Gesamthelligkeit der Darstellung am Bildschirm erhöht und Signale (S8) erzeugt, mittels denen die Helligkeit der dargestellten verhältnismäßig hellen Farben vermindert wird.

4. Anordnung nach einem der Ansprüche 1 bis 3, bei der die darzustellenden Farben binär codiert sind und bei der in einer der Anzeigeeinheit vorgeschalteten Bildsteuereinheit ein Bildspeicher vorgesehen ist, dadurch gekennzeichnet, daß die Steuereinheit (SE) einen Umsetzer (UM1) enthält, den den verhältnismäßig dunklen Farben (R, B) zugeordnete erste Codewörter in zweite Codewörter umsetzt, die den entsprechenden aufgehellten Farben zugeordnet sind.

5. Anordnung nach Anspruch 4, dadurch gekennzeichnet, daß der Umsetzer (UM1) dem Bildspeicher (BSP) vorgeschaltet ist, in dem anstelle der ersten Codewörter die zweiten Codewörter speicherbar sind.

6. Anordnung nach Anspruch 4, dadurch gekennzeichnet, daß der Umsetzer (UM1) zwischen dem Bildspeicher (BSP) und einem Bildwiederholspeicher (BWS) angeordnet ist.

7. Anordnung nach einem der Ansprüche 1 bis 6, dadurch gekennzeichnet, daß die Anzeigeeinheit (AE) die Zeichen (AZ, GZ) mit erhöhter Bildwechselfrequenz darstellt und daß die Zeichen (AZ, GZ) mit den verhältnismäßig dunklen Farben (R, G) häufiger dargestellt werden als die Zeichen (AZ, GZ) mit verhältnismäßig hellen Farben.

8. Anordnung nach einem der Ansprüche 1 bis 6, dadurch gekennzeichnet, daß die Steuereinheit (SE) an die Anzeigeeinheit (AE) Signale (S8) abgibt, mittels denen die Helligkeitssignale bei der Darstellung der Zeichen (AZ, GZ) in verhältnismäßig hellen Farben periodisch kurzzeitig gesperrt werden.

9. Anordnung nach einem der Ansprüche 1 bis 8, dadurch gekennzeichnet, daß die Steuereinheit (SE) Signale (S3, S8) erzeugt, die bei der Darstellung der Zeichen (AZ, GZ) mit den verhältnismäßig dunklen Farben (R, B) eine Darstellung mit mehr Leuchtpunkten an der Anzeigeeinheit (AE) auslöst als bei der Darstellung der Zeichen (AZ, GZ) mit den verhältnismäßig hellen Farben.

## Claims

1. A system for displaying characters on a screen of a display unit on which the characters can be displayed in a plurality of different colours and on which the characters, which are displayed in relatively dark colours, are displayed so as to be made brighter relative to the characters which are displayed in relatively bright colours, characterised in that there is provided a control unit (SE) which when displaying the characters (AZ, GZ) emits control signals (S3), which trigger a brightening of the relatively dark colours (R, B), to the display unit (AE), and which control unit when displaying graphic patterns (GM) and/or multicoloured television pictures, blocks the transmission of the control signals (S3).

2. A system as claimed in claim 1, characterised in that the control signals (S3) increase the brightness of the displayed characters (AZ, GZ) by adding appropriate components of the basic colours (R, G, B).

3. A system as claimed in claim 1, characterised in that when displaying the characters (AZ, GZ) in the relatively dark colours (R, G) the control unit (SE) increases the overall brightness of the display on the screen and produces signals (S8), by means of which the brightness of the displayed relatively bright colours is reduced.

4. A system as claimed in one of claims 1 to 3, wherein the colours which are to be displayed are binary coded and wherein a picture store is arranged in a picture control unit which is connected preceding the display unit, characterised in that the control unit (SE) comprises a converter (UM1) which converts first code words, which are allocated to the relatively dark colours (R, B), into second code words which are assigned to the corresponding brightened colours.

5. A system as claimed in claim 4, characterised in that the converter (UM1) precedes the picture store (BSP) in which the second code words can be stored instead of the first code words.

6. A system as claimed in claim 4, characterised in that the converter (UM1) is arranged between the picture store (BSP) and a picture repetition store (BWS).

7. A system as claimed in one of claims 1 to 6, characterised in that the display unit (AE) displays the characters (AZ, GZ) with increased alternating picture frequency, and that the characters (AZ, GZ) with the relatively dark colours (R, G) are displayed more frequently than the characters (AZ, GZ) with relatively bright colours.

8. A system as claimed in one of claims 1 to 6, characterised in that the control unit (SE) transmits signals (S8) to the display unit (AE), by means of which signals the brightness signals are periodically temporarily blocked when displaying the characters (AZ, GZ) in relatively bright colours.

9. A system as claimed in one of claims 1 to 8, characterised in that the control unit (SE) produces signals (S3, S8) which when displaying the characters (AZ, GZ) with the relatively dark colours (R, B) trigger a display with more luminous dots on the display unit (AE) than when displaying the characters (AZ, GZ) with the relatively bright colours.

## Revendications

1. Dispositif pour représenter des caractères sur un écran d'une unité d'affichage, sur laquelle les caractères peuvent être représentés avec plusieurs couleurs différentes et sur laquelle les caractères représentés avec des couleurs comparativement sombres sont représentés en étant du plus clair par rapport aux caractères représentés avec des couleurs comparativement claires, caractérisé par le fait qu'il est prévu une unité de commande (SE) qui, lors de la représentation des caractères (AZ, GZ), transmet à l'unité d'affichage (AE) des signaux de commande (S3) déclenchant un éclaircissage des couleurs comparativement sombres (R, B), et qui bloque l'envoi des signaux de commande (S3) lors de la représentation de modèles graphiques (GM) et/ou d'images de télévision multicolores.

2. Dispositif suivant la revendication 1, caractérisé par le fait que les signaux de commande (S3) accroissent la luminosité des caractères (AZ, GZ) représentés, par adjonction de composantes correspondantes des couleurs de base (R, G, B).

3. Dispositif suivant la revendication 1, caractérisé par le fait que l'unité de commande (SE) accroît la luminosité globale de la représentation sur l'écran lors de la représentation des caractères (AZ, GZ) avec des couleurs (R, G) comparativement sombres, et produit des signaux (S8) à l'aide desquels la luminosité des couleurs comparativement claires représentées est réduite.

4. Dispositif suivant l'une des revendications 1 à 3, dans lequel les couleurs devant être représentées sont codées en binaire et dans lequel une mémoire d'images est prévue dans une unité de commande d'images branchée en amont de l'unité d'affichage, caractérisé par le fait que l'unité de commande (SE) contient un convertisseur (UM1) qui convertit des premiers mots de code, associés à des couleurs (R, B) comparativement sombres, en des seconds mots de code qui sont associés aux couleurs éclaircies correspondantes.

5. Dispositif suivant la revendication 1, caractérisé par le fait que le convertisseur (UM1) est branché en amont d'une mémoire d'images (BSP) dans laquelle les seconds mots de code doivent être mémorisés, à la place des premiers mots de code.

6. Dispositif selon la revendication 4, caractérisé par le fait que le convertisseur (UM1) est disposé entre la mémoire d'images (BSP) et une mémoire de répétition d'images (BWS).

7. Dispositif selon l'une des revendications 1 à 6, caractérisé par le fait que l'unité d'affichage (AE) représente les caractères (AZ, GZ) avec une fréquence d'images accrue et que les caractères (AZ. GZ) possédant les couleurs (R, G) comparativement sombres, sont représentés plus souvent que les caractères (AZ, GZ) possédant des couleurs comparativement claires.

8. Dispositif suivant l'une des revendications 1 à 6, caractérisé par le fait que l'unité de commande (SE) envoie à l'unité d'affichage (AE) des signaux (S8) à l'aide desquels les signaux de luminosité sont bloqués périodiquement pendant un bref intervalle de temps lors de la représentation des caractères (AZ, GZ) avec des couleurs comparativement claires.

9. Dispositif suivant l'une des revendications 1 à 8, caractérisé par le fait que l'unité de commande (SE) produit des signaux (S3, S8), qui, lors de la représentation des caractères (AZ, GZ) avec les couleurs (R, B) comparativement sombres, déclenche une représentation, sur l'unité d'affichage (AE), avec un nombre de points lumineux plus conséquent que dans le cas de la représentation des caractères (AZ, GZ) avec les couleurs comparativement claires.
